# EUROPÄISCHE PATENTSCHRIFT

(11) **EP 3 931 488 B1**
(45) Veröffentlichungstag und Bekanntmachung des Hinweises auf die Patenterteilung: **17.05.2023**
(21) Anmeldenummer: 19716359.5
(22) Anmeldetag: 04.04.2019
(51) Int. Cl.: F23C 3/00, F23C 7/06, F23M 5/04, F23M 5/08

(54) **BRENNKAMMER FÜR EINEN HEISSGASERZEUGER EINER ASPHALTPRODUKTIONSANLAGE MIT LUFTLEITBLECHEN UND VERFAHEN ZUR BEFESTIGUNG DER LUFTLEITBLECHE**
COMBUSTION CHAMBER FOR A HOT GAS GENERATOR OF AN ASPHALT PRODUCTION PLANT WITH AIR BAFFLES AND METHOD FOR SECURING THE AIR BAFFLES
CHAMBRE DE COMBUSTION POUR UN GÉNÉRATEUR DE GAZ CHAUDS D'UNE INSTALLATION DE PRODUCTION D'ASPHALTE AVEC DÉFLECTEURS D'AIR ET PROCÉDÉ POUR LA FIXATION DES DÉFLECTEURS D'AIR

(43) Veröffentlichungstag der Anmeldung: 05.01.2022
(73) Patentinhaber: Ammann Schweiz AG, 4900 Langenthal (CH)
(72) Erfinder: HECEK, Denis, 4434 Hölstein (CH); HAUSER, Johann, 4923 Wynau (CH); KLARER, Michael, 4900 Langenthal (CH); HAHN, Oliver, 31073 Delligsen (DE)
(74) Vertreter: E. Blum & Co. AG
(86) Internationale Anmeldenummer: PCT/EP2019/058470
(87) Internationale Veröffentlichungsnummer: WO 2020/200450

(56) Entgegenhaltungen:
- EP-A1- 0 397 566
- DE-U1-202008 012 971
- US-A- 5 363 643

## Beschreibung

### TECHNISCHES GEBIET

Die vorliegende Erfindung betrifft eine Brennkammer für einen Heissgaserzeuger einer Asphaltproduktionsanlage, einen Heissgaserzeuger umfassend die Brennkammer, eine Anlage zur Produktion von Asphalt umfassend den Heissgaserzeuger, eine Verwendung der Anlage zur Trocknung und Erhitzung von granulatförmigem Mineral-und/oder Recyclingasphaltmaterial für die Asphaltherstellung, ein Verfahren zur Befestigung von Luftleitblechen in einem Grundkörper einer Brennkammer für einen Heissgaserzeuger und ein Verfahren zum Verbinden von in Brennkammer-Längsrichtung aufeinander folgenden Luftleitblechen in einem Grundkörper einer Brennkammer für einen Heissgaserzeuger gemäss den Oberbegriffen der unabhängigen Patentansprüche.

### STAND DER TECHNIK

Bei Anlagen für die Trocknung und Erhitzung von granulatförmigem Mineral- und/oder Recyclingasphaltmaterial für die Asphaltherstellung kommen Trommeltrockner mit rotierenden Trockentrommeln zum Einsatz, in denen ein Materialvorhang aus dem granulatförmigen Material gebildet wird, welcher von einem Heissgasstrom durchsetzt wird. Dabei durchläuft das zu trocknende und zu erhitzende Material die Trockentrommel in der gleichen Richtung wie der Heissgasstrom (Gleichstrom-Trommeltrockner) oder in einer entgegengesetzten Richtung wie der Heissgasstrom (Gegenstrom-Trommeltrockner).

Der Heissgasstrom wird von einem zumeist mit fossilen Brennstoffen wie Erdgas, Heizöl oder Kohlenstaub oder z.B. auch mit Holzstaub befeuerten Heissgaserzeuger bereitgestellt, welcher eine Brennkammer und einen Brenner umfasst. Die Brennkammer wiederum umfasst einen feststehenden Grundkörper, welcher mit Luftleitblechen ausgekleidet ist, welche die radialen Begrenzungen des Brennraumes der Brennkammer bilden. Zwischen der Innenseite des Grundkörpers und den Luftleitblechen wird im bestimmungsgemässen Betrieb Sekundärluft geführt, welche die Luftleitbleche kühlt und an verschiedenen Stellen über definierte Öffnungen in den Brennraum eingeleitet wird, um am Austrittsende der Brennkammer einen möglichst homogenen Heissluftstrom mit einer bestimmten Temperatur zu erhalten.

Die Luftleitbleche sind bei den heute bekannten gattungsgemässen Brennkammern mit auf radiale Stege aufgeschweissten Halteplatten axialverschieblich auf der Innenseite des Grundkörpers gehalten, und die in Brennkammer-Längsrichtung aufeinander folgenden Luftleitbleche sind jeweils direkt miteinander verschweisst oder über aufgeschweisste Verbindungsprofilstücke fest miteinander verbunden.

Nach längerem Betrieb der Brennkammer kann es erforderlich sein, einzelne Luftleitbleche auszutauschen. Auch kann sich mit der Zeit Material im Sekundärluftbereich zwischen der Innenseite des Grundkörpers und den Luftleitblechen ablagern, was zu einer Beeinträchtigung der Luftführung und damit des Betriebs führen kann und eine regelmässige Kontrolle/Reinigung dieses Bereichs erforderlich macht. Ein Ersatz einzelner Luftleitbleche und die Kontrolle und/oder Reinigung des Sekundärluftbereichs ist bei den heutigen Brennkammern jedoch sehr zeit- und arbeitsintensiv, weil es nicht möglich ist, einzelne Luftleitbleche auf einfache und sichere Weise zu entfernen und anschliessend wieder zu installieren.

Die DE202008012971U1 offenbart eine Brennkammer für einen Heissgaserzeuger mit den Merkmalen des Oberbergriffs des ersten Anspruchs.

Die US 5,363,642 offenbart ein Verfahren zum Verbinden von in Brennkammer-Längsrichtung aufeinander folgenden Luftleitblechen in einem Grundkörper einer Brennkammer.

### DARSTELLUNG DER ERFINDUNG

Es stellt sich daher die Aufgabe, technische Lösungen zur Verfügung zu stellen, welche die zuvor genannten Nachteile des Standes der Technik nicht aufweisen oder zumindest teilweise vermeiden.

Diese Aufgabe wird durch die Gegenstände der unabhängigen Patentansprüche gelöst.

Gemäss diesen betrifft ein erster Aspekt der Erfindung eine Brennkammer für einen Heissgaserzeuger einer Asphaltproduktionsanlage. Die Brennkammer umfasst einen trommelartigen Grundkörper mit einem Brennerende und einem Heissgasaustrittsende. Auf seiner Innenseite ist der Grundkörper in Brennkammer-Umfangsrichtung gesehen mit mehreren aufeinander folgenden Luftleitblechen für Sekundärluft ausgekleidet, deren Aussenseiten der Innenseite des Grundkörpers zugewandt sind und deren Innenseiten die Begrenzungen des Brennraumes der Brennkammer bilden.

Als Sekundärluft wird bei gattungsgemässen Brennkammern zumeist Heissgas bzw. Prozessluft aus verbundenen Prozessen verwendet, z.B. Rohgas aus einer Schwarzmaterial-Trommel oder Kaminluft.

Die Luftleitbleche können sich in Brennkammer-Längsrichtung gesehen jeweils einstückig über die gesamte Länge der Brennkammer erstrecken, oder es können in Brennkammer-Längsrichtung mehrere aufeinander folgende Luftleitbleche vorhanden sein, was bevorzugt ist.

Zumindest ein Teil der Luftleitbleche ist mittels Lasche-Riegel-Anordnungen im Grundkörper gehalten. Dies ist dadurch realisiert, dass radial über die Innenseiten der Luftleitbleche in den Brennraum vorstehende Befestigungslaschen von Befestigungsriegeln durchsetzt sind, welche einen Formschluss in radialer Richtung zum Brennkammerzentrum weisend zwischen den Befestigungslaschen und den Innenseiten der Luftleitbleche erzeugen.

Durch die Erfindung wird es möglich, mit geringem Zeit-, Material- und Arbeitsaufwand einzelne Luftleitbleche vom Brennkammer-Innenraum her ohne Zerstörung von Bauteilen zu entfernen und anschliessend wieder zu installieren, sei es um diese zu ersetzen oder um eine Kontrolle und/oder Reinigung des Sekundärluftbereichs durchzuführen.

Bevorzugterweise sind zwischen den Befestigungsriegeln und den Innenseiten der Luftleitbleche jeweils Halteplatten angeordnet, welche von den Befestigungslaschen durchsetzt sind. Durch die Verwendung von Halteplatten ergibt sich der Vorteil, dass die den radialen Formschluss mit der Innenseite des jeweiligen Luftleitbleches erzeugende Fläche unabhängig vom Befestigungsriegel ausgestaltet werden kann und dadurch auf Verschleissschutz optimiert werden kann.

In einer ersten bevorzugten Variante liegen diese Halteplatten bevorzugterweise spielfrei auf den Innenseiten der jeweiligen Luftleitbleche auf, während sie auf ihrer anderen Seite an den jeweiligen Befestigungsriegel angrenzen. Hierdurch lässt sich eine im Wesentlichen vibrationsfreie Befestigung der Luftleitbleche erreichen.

In einer zweiten bevorzugten Variante sind auf der Innenseite des Grundkörpers Anschlagflächen vorhanden, an welche die Luftleitbleche in radialer Richtung nach aussen zeigend anschlagen oder anschlagen können, und die Halteplatten weisen einen derartigen radialen Abstand zu diesen Anschlagflächen auf, dass sich die Luftleitbleche zwischen diesen Anschlagflächen und den Halteplatten radial um ein bestimmtes Spielmass bewegen können. Dieses Spielmass beträgt bevorzugterweise mindestens 3 mm, insbesondere mindestens 5 mm. Mit diesem Spielmass kann erreicht werden, dass bei der Herstellung der Brennkammer eine einfache Montage der Luftleitbleche durch axiales Einschieben vom Heissgasaustrittsende der Brennkammer her möglich ist. Auch lassen sich hierdurch Spannungen bei Fertigungsungenauigkeiten und Wärmeausdehnungen verhindern oder zumindest deutlich reduzieren.

Mit Vorteil stehen die Befestigungslaschen zwischen in Brennkammer-Längsrichtung verlaufenden sich gegenüberliegenden Begrenzungen der Luftleitbleche in den Brennraum hinein, wobei die jeweiligen Befestigungsriegel und/oder Halteplatten diese Begrenzungen zur Bildung des radialen Formschlusses übergreifen. Auf diese Weise lässt sich eine freie axiale Verschiebbarkeit der Luftleitbleche auf einfache und sichere Weise gewährleisten.

Dabei ist es bevorzugt, dass die zwischen in Brennkammer-Längsrichtung verlaufenden Begrenzungen der Luftleitbleche angeordneten Befestigungslaschen in Brennkammer-Umfangsrichtung mit den Befestigungsriegeln durchsetzt sind. Auf diese Weise können die Laschen in Brennkammer-Umfangsrichtung sehr flach ausgebildet werden und der Abstand zwischen den Begrenzungen der Luftleitbleche entsprechend sehr klein gewählt werden.

In einer bevorzugten Ausführungsform ist der Grundkörper der Brennkammer auf seiner Innenseite sowohl in Brennkammer-Umfangsrichtung als auch in Brennkammer-Längsrichtung gesehen mit mehreren aufeinander folgenden Luftleitblechen ausgekleidet. Die Luftleitbleche erstrecken sich also in Brennkammer-Längsrichtung gesehen nicht einstückig über die gesamte Länger der Brennkammer, sondern es folgen in Brennkammer-Längsrichtung mehrere Luftleitbleche aufeinander. Hierdurch ergibt sich der Vorteil, dass die Installation/Demontage der Luftleitbleche vereinfacht wird und zu Ersatz- oder Kontrollzwecken gezielt nur bestimmte Bereiche entfernt werden können.

Dabei ist es bei dieser Ausführungsform weiter bevorzugt, dass die in Brennkammer-Längsrichtung aufeinander folgenden Luftleitbleche miteinander verbunden sind, damit sich diese beim Aufheizen und Abkühlen gemeinsam ausdehnen und auch wieder gemeinsam zusammenziehen, ohne dass nennenswerte Spalte zwischen diesen entstehen. Mit Vorteil geschieht dies mittels Lasche-Riegel-Anordnungen derart, dass an den sich in Brennkammer-Längsrichtung gegenüberliegenden Begrenzungen der aufeinander folgenden Luftleitbleche Verbindungslaschen gebildet sind, welche radial in den Brennraum vorstehen und eine gemeinsame Halteplatte durchsetzen, die einen Formschluss in Brennkammer-Längsrichtung zwischen den Verbindungslaschen erzeugt. Die freien Enden der Laschen, welche auf der dem Brennraum zugewandten Seite der Halteplatte aus dieser austreten, werden von einem Verbindungsriegel durchsetzt, welcher die Halteplatte sichert.

Hierdurch wird es möglich, mit geringem Zeit-, Material- und Arbeitsaufwand die Verbindung zwischen Luftleitblechen vom Brennkammer-Innenraum her ohne Zerstörung von Bauteilen aufzuheben und anschliessend wieder herzustellen, sei es um einzelne Luftleitbleche zu ersetzen oder um eine Kontrolle und/oder Reinigung des Sekundärluftbereichs durchzuführen.

In einer ersten bevorzugten Variante liegen die Verbindungslaschen, welche eine gemeinsame Halteplatte durchsetzen, in Durchsetzungsrichtung des Verbindungsriegels gesehen übereinander.

In einer zweiten bevorzugten Variante liegen die Verbindungslaschen, welche eine gemeinsame Halteplatte durchsetzen, in Durchsetzungsrichtung des Verbindungsriegels gesehen nebeneinander.

Dabei kann die gemeinsame Halteplatte mit genau einem Verbindungsriegel gesichert sein, welcher jede der die Halteplatte durchsetzenden Verbindungslaschen durchsetzt, oder auch mit mehreren Verbindungsriegeln, welche jeweils jede der die Halteplatte durchsetzenden Verbindungslaschen durchsetzen oder nur einzelne davon. Je nach Einbausituation kann die eine oder die andere Variante bevorzugter sein.

Liegen die Verbindungslaschen, welche eine gemeinsame Halteplatte durchsetzen, in Durchsetzungsrichtung des Verbindungsriegels gesehen nebeneinander, so ist es beispielsweise vorgesehen, dass diese gemeinsam eine Durchtrittsöffnung für einen Verbindungsriegel bilden. Auf diese Weise kann auch bei derartigen Anordnungen der Verbindungslaschen mit einem einzigen Verbindungsriegel die gewünschte Verbindung hergestellt werden.

Die Verbindungslaschen sind mit Vorteil von den Verbindungsriegeln in Brennkammer-Längsrichtung oder in Brennkammer-Umfangsrichtung durchsetzt. Je nach Einbausituation kann die eine oder die andere Variante bevorzugter sein.

Die Befestigungsriegel und/oder Verbindungsriegel sind bevorzugterweise derartig ausgestaltet, dass sie mit einer Anschlagfläche formschlüssig in Durchsetzungsrichtung an mindestens einer der Befestigungslaschen bzw. Verbindungslaschen anschlagen. Auf diese Weise wird die Montage erleichtert und es kann eine genau definierte Installationsposition sichergestellt werden. Zudem ist ein allfälliges Sichern der Riegel durch diese Ausgestaltung lediglich an einem Ende der Riegel erforderlich.

Ein solches Sichern der Befestigungsriegel und/oder Verbindungsriegel erfolgt mit Vorteil mit einem nach der Montage des Riegels ausschliesslich auf dessen Oberfläche durch Schweissen aufgebrachten Materialauftrag, insbesondere mittels eines oder mittels mehrerer Schweisspunkte, welche den Riegel formschlüssig gegen ein Entfernen aus der bestimmungsgemässen Position sichern. Eine derartige Sicherungsmethode weist gegenüber einer Verschweissung mit den Laschen und/oder Halteplatten den Vorteil auf, dass der Materialauftrag zum Entfernen des Riegels mit einer Schleifmaschine einfach und ohne Materialabtrag an anderen Bauteilen weggeschliffen werden kann und der Riegel anschliessend wieder verwendet werden kann.

Die Luftleitbleche weisen bevorzugterweise eine in Brennkammer-Längsrichtung verlaufende Profilierung auf, so dass sie auf ihren Aussenseiten sich in Brennkammer-Längsrichtung erstreckende Strömungskanäle für die Sekundärluft bilden.

Dabei ist mit Vorteil zumindest ein Teil der in Brennkammer-Längsrichtung gesehen aufeinander folgenden Luftleitbleche derartig ausgebildet, z.B. durch eine abgestufte Profilierung, dass deren einander zugewandten Begrenzungen zum Heissluftaustrittsende hin weisende Austrittsöffnungen für Sekundärluft aus dem jeweiligen sich dahinter erstreckenden Strömungskanal bilden.

Die in Brennkammer-Längsrichtung gesehen aufeinander folgenden Luftleitbleche, deren einander zugewandten Begrenzungen die zum Heissluftaustrittsende hin weisenden Luftaustrittsöffnungen bilden, sind bevorzugterweise mittels Lasche-Riegel-Anordnungen miteinander verbunden, derart, dass an den sich in Brennkammer-Längsrichtung gegenüberliegenden Begrenzungen der Luftleitbleche in den Randbereichen jeweils Verbindungslaschen gebildet sind, welche in den Brennraum vorstehen. Diese Verbindungslaschen durchsetzen jeweils eine gemeinsame Halteplatte, welche einen Formschluss in Brennkammer-Längsrichtung zwischen den sie durchsetzenden Verbindungslaschen erzeugt und jeweils mittels eines Verbindungsriegels gesichert ist, der die Verbindungslaschen auf der dem Brennraum zugewandten Seite der Halteplatte durchsetzt. Durch diese Art der Verbindung der in Brennraum-Längsrichtung aufeinanderfolgenden Luftleitbleche in den Randbereichen der sich gegenüberliegenden Begrenzungen derselben bleibt der mittlere Bereich der Begrenzungen frei und bietet sehr grossen Gestaltungsfreiraum für die Bildung der Luftaustrittsöffnungen für Sekundärluft.

Dabei ist es bevorzugt, dass die Verbindungslaschen, welche jeweils die gemeinsame Halteplatte durchsetzen, in Durchsetzungsrichtung des Verbindungsriegels gesehen nebeneinander liegen und gemeinsam eine Durchtrittsöffnung für einen einzigen gemeinsamen Verbindungsriegel bilden, welcher die Verbindungslaschen in Brennkammer-Umfangsrichtung durchsetzt. Eine derartige Realisierung der Verbindung der Luftleitbleche benötigt besonders wenig Platz in Brennkammer-Umfangsrichtung und bietet daher einen maximalen Gestaltungsfreiraum für die Bildung der Luftaustrittsöffnungen.

Weiter ist es bevorzugt, dass zumindest ein Teil der in Brennkammer-Längsrichtung gesehen aufeinander folgenden Luftleitbleche derartig profiliert ist, dass deren einander zugewandten Begrenzungen im Wesentlichen stufenlos aneinander angrenzen. Mit Vorteil verfügt zumindest ein Teil dieser Luftleitbleche über zum Brennraum hin weisende Luftaustrittsöffnungen für Sekundärluft aus einem sich dahinter erstreckenden Strömungskanal.

Dabei sind diese Luftleitbleche, welche über zum Brennraum hin weisende Luftaustrittsöffnungen verfügen, bevorzugterweise in Brennkammer-Längsrichtung gesehen zwischen dem Heissgasaustrittsende und den zum Heissluftaustrittsende hin weisenden Luftaustrittsöffnungen angeordnet. Es hat sich gezeigt, dass sich auf diese Weise eine besonders gleichmässige Temperatur des aus der Brennkammer austretenden Heissgasstromes erzielen lässt.

Die in Brennkammer-Längsrichtung gesehen aufeinander folgenden Luftleitbleche, welche derartig profiliert sind, dass deren einander zugewandten Begrenzungen im Wesentlichen stufenlos aneinandergrenzen, sind bevorzugterweise mittels Lasche-Riegel-Anordnungen miteinander verbunden. Dabei ist die Verbindung derart ausgestaltet, dass an den sich in Brennkammer-Längsrichtung gegenüberliegenden Begrenzungen der Luftleitbleche in den zentralen Bereichen jeweils Verbindungslaschen gebildet sind, welche in den Brennraum vorstehen. Diese Verbindungslaschen durchsetzen jeweils eine gemeinsame Halteplatte, die einen Formschluss in Brennkammer-Längsrichtung zwischen den jeweiligen Verbindungslaschen erzeugt. Die Halteplatte ist mittels eines Verbindungsriegels, der die Verbindungslaschen auf der dem Brennraum zugewandten Seite der Halteplatte durchsetzt, gesichert.

Dabei liegen die Verbindungslaschen, welche jeweils die gemeinsame Halteplatte durchsetzen, bevorzugterweise in Durchsetzungsrichtung des Verbindungsriegels gesehen übereinander und werden von einem gemeinsamen Verbindungsriegel in Brennkammer-Längsrichtung durchsetzt. Diese Art der Verbindung der in Brennraum-Längsrichtung aufeinander folgenden Luftleitbleche ist besonders einfach herzustellen und wird bevorzugterweise in der Mitte der sich gegenüberliegenden Begrenzungen derselben realisiert. Hierdurch ergibt sich der Vorteil, dass für die Verbindung zweier in Brennraum-Längsrichtung aufeinanderfolgenden Luftleitbleche eine einzige Laschen-Riegel-Verbindung ausreichend ist.

Ein zweiter Aspekt der Erfindung betrifft einen Heissgaserzeuger für eine Asphaltproduktionsanlage, welche eine Brennkammer gemäss dem ersten Aspekt der Erfindung sowie einen Brenner zur Erzeugung eines Heissgasstromes durch die Brennkammer aufweist.

Ein dritter Aspekt der Erfindung betrifft eine Anlage zur Produktion von Asphalt, umfassend einen Heissgaserzeuger gemäss dem zweiten Aspekt der Erfindung und einen Trommeltrockner, bevorzugterweise einen Gegenstrom-Trommeltrockner, welcher mit dem Heissgaserzeuger mit Heissgas beschickt wird oder beschickt werden kann.

Ein vierter Aspekt der Erfindung betrifft die Verwendung der Anlage gemäss dem dritten Aspekt der Erfindung zur Trocknung und Erhitzung von granulatförmigem Mineral- und/oder Recyclingasphaltmaterial bei der Asphaltherstellung.

Ein fünfter Aspekt der Erfindung betrifft ein Verfahren zur Befestigung von Luftleitblechen in einem Grundkörper einer Brennkammer für einen Heissgaserzeuger.

Dabei wird von einem trommelartigen Grundkörper einer Brennkammer für einen Heissgaserzeuger ausgegangen, in welchem radial nach innen vorstehende Befestigungslaschen für die Befestigung von Luftleitblechen angeordnet sind.

In diesem Grundkörper werden Luftzuführungsbleche derart angeordnet, dass sie bei bestimmungsgemäss fertiggestellter Brennkammer die radialen Begrenzungen des Brennraumes der Brennkammer bilden, wobei die Befestigungslaschen zwischen sich gegenüberliegenden Begrenzungen der Luftleitbleche angeordnet sind und/oder durch die Luftleitbleche hindurchtreten, und wobei die Befestigungslaschen mit ihren freien Enden radial über die Luftleitbleche in den Brennraum hervorstehen.

Die in den Brennraum hervorstehenden freien Enden der Befestigungslaschen werden mit Befestigungsriegeln durchsetzt, derart, dass über die Befestigungsriegel ein Formschluss in radialer Richtung zwischen den Befestigungslaschen und den Luftleitblechen entsteht. Hierzu weisen die freien Enden der Befestigungslaschen Durchtrittsöffungen auf, in welche die Befestigungsriegel eingeschoben werden.

Durch die Erfindung wird es möglich, mit geringem Zeit-, Material- und Arbeitsaufwand einzelne Luftleitbleche vom Brennkammer-Innenraum her ohne Zerstörung von Bauteilen zu entfernen und anschliessend wieder zu installieren, sei es um diese zu ersetzen oder um eine Kontrolle und/oder Reinigung des Sekundärluftbereichs durchzuführen.

Mit Vorteil werden dabei die Luftleitbleche derartig in dem Grundkörper angeordnet, dass die Befestigungslaschen zwischen in Brennkammer-Längsrichtung verlaufenden sich gegenüberliegenden Begrenzungen der Luftleitbleche in den Brennraum hineinstehen, wobei die jeweiligen Befestigungsriegel und/oder allfällige vorhandene Halteplatten diese Begrenzungen zur Bildung des radialen Formschlusses übergreifen. Auf diese Weise lässt sich eine freie axiale Verschiebbarkeit der Luftleitbleche auf einfache und sichere Weise gewährleisten.

Dabei ist es bevorzugt, dass die zwischen in Brennkammer-Längsrichtung verlaufenden Begrenzungen der Luftleitbleche angeordneten Befestigungslaschen in Brennkammer-Umfangsrichtung mit den Befestigungsriegeln durchsetzt werden. Auf diese Weise können die Laschen in Brennkammer-Umfangsrichtung sehr flach ausgebildet werden und der Abstand zwischen den Begrenzungen der Luftleitbleche entsprechend sehr klein gewählt werden.

Bevorzugterweise werden zwischen den Befestigungsriegeln und den Innenseiten der Luftleitbleche jeweils Halteplatten angeordnet, welche von den Befestigungslaschen durchsetzt sind. Durch die Verwendung von Halteplatten ergibt sich der Vorteil, dass die den radialen Formschluss mit der Innenseite des jeweiligen Luftleitbleches erzeugende Fläche unabhängig vom Befestigungsriegel ausgestaltet werden kann und dadurch auf Verschleissschutz optimiert werden kann.

In einer ersten bevorzugten Variante werden die Halteplatten derartig angeordnet, dass sie bevorzugterweise spielfrei auf den Innenseiten der jeweiligen Luftleitbleche aufliegen, während sie auf ihrer anderen Seite an den jeweiligen Befestigungsriegel angrenzen. Hierdurch lässt sich eine im Wesentlichen vibrationsfreie Befestigung der Luftleitbleche erreichen.

In einer zweiten bevorzugten Variante sind auf der Innenseite des Grundkörpers Anschlagflächen vorhanden, an welche die Luftleitbleche in radialer Richtung nach aussen zeigend anschlagen oder anschlagen können. Die Halteplatten werden mit einem derartigen radialen Abstand zu diesen Anschlagflächen angeordnet, dass sich die Luftleitbleche zwischen diesen Anschlagflächen und den Halteplatten radial um ein bestimmtes Spielmass bewegen können. Dieses Spielmass beträgt bevorzugterweise mindestens 3 mm, insbesondere mindestens 5 mm. Mit diesem Spielmass kann erreicht werden, dass bei der Herstellung der Brennkammer eine einfache Montage der Luftleitbleche durch axiales Einschieben vom Heissgasaustrittsende der Brennkammer her möglich ist. Auch lassen sich hierdurch Spannungen bei Fertigungsungenauigkeiten und Wärmeausdehnungen verhindern oder zumindest deutlich reduzieren.

Ein sechster Aspekt der Erfindung betrifft ein Verfahren zum Verbinden von in Brennkammer-Längsrichtung aufeinander folgenden Luftleitblechen in einem Grundkörper einer Brennkammer für einen Heissgaserzeuger.

Dabei werden Luftleitbleche bereitgestellt, welche Verbindungslaschen aufweisen, die endseitig von der zur Bildung einer Brennraumbegrenzung der Brennkammer vorgesehenen Fläche des jeweiligen Luftleitbleches abstehen.

Diese Luftleitbleche werden derartig in einem Grundkörper einer Brennkammer für einen Heissgaserzeuger angeordnet, dass die Luftleitbleche bei bestimmungsgemäss fertiggestellter Brennkammer die radialen Begrenzungen des Brennraumes der Brennkammer bilden. Dabei liegen sich die endseitigen Verbindungslaschen von in Brennkammer-Längsrichtung aufeinander folgenden Luftleitblechen jeweils gegenüber und/oder grenzen aneinander an.

Auf den jeweiligen sich gegenüberliegenden und/oder aneinander angrenzenden Verbindungslaschen wird jeweils eine Halteplatte mit einer Durchtrittsöffnung angeordnet, derart, dass die Verbindungslaschen die Durchtrittsöffnung der Halteplatte durchsetzen und mit ihren freien Enden über die dem Brennraum zugewandte Seite der Halteplatte in den Brennraum hervorstehen. Dabei erzeugen die Halteplatten jeweils einen Formschluss in Brennkammer-Längsrichtung zwischen den Verbindungslaschen.

Die Halteplatten werden jeweils mittels eines Verbindungsriegels, welcher mindestens eine der Verbindungslaschen auf der dem Brennraum zugewandten Seite der Halteplatte durchsetzt, gesichert.

Durch die Erfindung wird es möglich, mit geringem Zeit-, Material- und Arbeitsaufwand einzelne Luftleitbleche vom Brennkammer-Innenraum her ohne Zerstörung von Bauteilen zu entfernen und anschliessend wieder zu installieren, sei es um diese zu ersetzen oder um eine Kontrolle und/oder Reinigung des Sekundärluftbereichs durchzuführen.

Bei den Verfahren gemäss dem fünften und dem sechsten Aspekt der Erfindung werden die Befestigungs-und/oder Verbindungsriegel bevorzugterweise mit einem nach der Montage des Riegels ausschliesslich auf dessen Oberfläche durch Schweissen aufgebrachten Materialauftrags, insbesondere mittels eines oder mehrerer Schweisspunkte, formschlüssig gegen ein Entfernen aus der bestimmungsgemässen Position gesichert. Eine derartige Sicherungsmethode weist gegenüber einer Verschweissung mit den Laschen und/oder Halteplatten den Vorteil auf, dass der Materialauftrag zum Entfernen des Riegels mit einer Schleifmaschine einfach und ohne Zerstörung oder Beeinträchtigung anderer Bauteilen weggeschliffen werden kann und der Riegel anschliessend zudem wieder verwendet werden kann.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine perspektivische Ansicht eines Längsschnittes durch einen erfindungsgemässen Aufbau eines Heissgaserzeugers und eines Trommeltrockners einer Asphaltproduktionsanlage;
Fig. 2 eine perspektivische Ansicht eines Längsschnittes durch die erfindungsgemässe Brennkammer des Heissgaserzeugers der Asphaltproduktionsanlage aus Fig. 1;
Fig. 3 das Detail X aus Fig. 2;
Fig. 4 das Detail Y aus Fig. 2;
Fig. 5 eine vergrösserte Ansicht eines Teils der Darstellung aus Fig. 3;
Fig. 6 eine vergrösserte Ansicht eines Teils der Darstellung aus Fig. 4;
Fig. 7 einen Schnitt entlang der Linie C-C in Fig. 6;
Fig. 8 einen Schnitt entlang der Linie A-A in Fig. 5;
Fig. 9 einen Schnitt entlang der Linie B-B in Fig. 6;
Fig. 10a eine perspektivische Ansicht der in den Figuren 3-6 mit der Bezugsziffer 9a bezeichneten Lasche-Riegel-Anordnung;
Fig. 10b eine perspektivische Explosionsdarstellung der Lasche-Riegel-Anordnung aus Fig. 10a;
Fig. 11a eine perspektivische Ansicht der in den Figuren 3 und 5 mit der Bezugsziffer 9b bezeichneten Lasche-Riegel-Anordnung;
Fig. 11b eine perspektivische Explosionsdarstellung der Lasche-Riegel-Anordnung aus Fig. 11a;
Fig. 12a eine perspektivische Ansicht der in den Figuren 4 und 6 mit der Bezugsziffer 9c bezeichneten Lasche-Riegel-Anordnung;
Fig. 12b eine perspektivische Explosionsdarstellung der Lasche-Riegel-Anordnung aus Fig. 12a;

### WEGE ZUR AUSFÜHRUNG DER ERFINDUNG

Fig. 1 zeigt eines Längsschnittes durch den Heissgaserzeuger und den Trommeltrockner einer erfindungsgemässen Asphaltproduktionsanlage 1 in einer perspektivischen Ansicht von schräg oben.

Wie zu erkennen ist, umfasst die Anlage 1 einen erfindungsgemässen Heissgaserzeuger 2 und einen Gegenstrom-Trommeltrockner 3 zur Trocknung und Erhitzung von granulatförmigem Mineral- und/oder Recyclingasphaltmaterial für die Asphaltherstellung, dessen innerer Aufbau nicht genauer dargestellt ist.

Wie aus Fig. 2 erkennbar ist, welche eine vergrösserte Ansicht des Längsschnittes durch die erfindungsgemässe Brennkammer 4 des Heissgaserzeugers 2 der Asphaltproduktionsanlage 1 aus Fig. 1 aus einer anderen Perspektive zeigt, umfasst die Brennkammer 4 einen trommelartigen Grundkörper 6 mit einem Brennerende A und einem Heissgasaustrittsende B. Der Grundkörper 6 ist auf seiner Innenseite sowohl in Brennkammer-Umfangsrichtung gesehen als auch in Brennkammer-Längsrichtung S gesehen mit mehreren aufeinander folgenden Luftleitblechen 7 (nur einige mit Bezugsziffern versehen) ausgekleidet, deren Aussenseiten der Innenseite des Grundkörpers 6 zugewandt sind und deren Innenseiten die Begrenzungen des Brennraumes 8 der Brennkammer 4 bilden.

Die Luftleitbleche 7 weisen eine in Brennkammer-Längsrichtung S verlaufende Profilierung auf, wodurch sie auf ihren Aussenseiten sich in Brennkammer-Längsrichtung S erstreckende Strömungskanäle für Sekundärluft bilden.

Wie in Zusammenschau mit den Figuren 3 und 4 erkennbar ist, welche die Details X und Y aus Fig. 2 zeigen, ist ein Teil der Luftleitbleche 7, nämlich die Luftleitbleche 7, welche stromabwärts vom Brennerende A gesehen die vierte bis sechste Umfangsreihe von Luftleitblechen 7 bilden, mittels Lasche-Riegel-Anordnungen 9a im Grundkörper 6 gehalten.

Wie in weiterer Zusammenschau mit den Figuren 5 und 6, welche vergrösserten Ansichten von Teilbereichen der Darstellungen aus den Figuren 3 und 4 zeigen, mit Fig. 7, welche einen Schnitt entlang der Linie C-C in Fig. 6 zeigt sowie mit den Figuren 10a und 10b, welche eine perspektivische Ansicht einer dieser Lasche-Riegel-Anordnungen 9a sowie eine perspektivische Explosionsdarstellung derselben zeigen, sind diese Lasche-Riegel-Anordnungen 9a derart realisiert, dass radial über die Innenseiten der Luftleitbleche 7 in den Brennraum 8 vorstehende Befestigungslaschen 10 von Befestigungsriegeln 11 durchsetzt sind, welche einen Formschluss in radialer Richtung zwischen den Befestigungslaschen 10 und den Innenseiten der Luftleitbleche 7 erzeugen.

Dabei sind zwischen den Befestigungsriegeln 11 und den Innenseiten der Luftleitbleche 7 jeweils Halteplatten 12 angeordnet, welche von den Befestigungslaschen 10 durchsetzt werden.

Wie insbesondere in Fig. 7 erkennbar ist, bildet die Innenseite des Grundkörpers 6 Anschlagflächen 22, an welche die Luftleitbleche 7 in radialer Richtung nach aussen zeigend anschlagen bzw. anschlagen können, und wobei die Halteplatten 12 einen derartigen Abstand a zu diesen Anschlagflächen 22 aufweisen, dass sich die Luftleitbleche 7 zwischen diesen Anschlagflächen 22 und den Halteplatten 12 radial um das Spielmass d bewegen können. Dieses Spielmass d beträgt im vorliegenden Fall etwa 5 mm.

Wie weiter zu erkennen ist, stehen die Befestigungslaschen 10 zwischen in Brennkammer-Längsrichtung S verlaufenden sich gegenüberliegenden Begrenzungen 13 der Luftleitbleche 7 in den Brennraum 8 vor, und die Befestigungsriegel 11 und Halteplatten 12 übergreifen diese Begrenzungen 13. Die Befestigungsriegel 11 durchsetzen dabei die Befestigungslaschen 10 in Brennkammer-Umfangsrichtung.

Wie aus einer Zusammenschau der Figuren 2, 3 und 5 hervorgeht, ist ein Teil der in Brennkammer-Längsrichtung S gesehen aufeinander folgenden Luftleitbleche 7, nämlich die Luftleitbleche 7, welche stromabwärts vom Brennerende A gesehen die zweite bis vierte Umfangsreihe von Luftleitblechen 7 bilden, derartig profiliert, dass deren einander zugewandten Begrenzungen 14 zum Heissluftaustrittsende B hin weisende Luftaustrittsöffnungen 15 für Sekundärluft aus den sich dahinter erstreckenden Strömungskanälen bilden.

Wie weiter zu erkennen ist, sind jeweils die eine Luftaustrittsöffnungen 15 zusammen bildenden Luftleitbleche 7 mittels zweier Lasche-Riegel-Anordnungen 9b miteinander verbunden, so dass sie sich bei einer Wärmeausdehnung bzw. -schrumpfung axial nur gemeinsam in Brennkammer-Längsrichtung S verschieben können.

Wie in Zusammenschau mit Fig. 8, welche einen Radialschnitt entlang der Linie A-A in Fig. 5 zeigt, und mit den Figuren 11a und 11b, welche eine perspektivische Ansicht einer dieser Lasche-Riegel-Anordnungen 9b sowie eine perspektivische Explosionsdarstellung derselben zeigt, erkennbar ist, sind diese Lasche-Riegel-Anordnungen 9b jeweils dadurch realisiert, dass an den sich in Brennkammer-Längsrichtung S gegenüberliegenden Begrenzungen 14 der aufeinander folgenden Luftleitbleche 7 in den Randbereichen Verbindungslaschen 16a, 16b gebildet sind, welche in den Brennraum 8 vorstehen und eine gemeinsame Halteplatte 17 durchsetzen, die einen Formschluss in Brennkammer-Längsrichtung S zwischen den Verbindungslaschen 16a, 16b erzeugt. Die Halteplatte 17 ist mittels eines Verbindungsriegels 18, der eine von den beiden Verbindungslaschen 16a, 16b gemeinsam gebildete Durchtrittsöffnung auf der dem Brennraum 8 zugewandten Seite der Halteplatte 17 durchsetzt, gesichert. Wie zu erkennen ist, liegen die Verbindungslaschen 16a, 16b in Durchsetzungsrichtung des Verbindungsriegels 18 gesehen jeweils nebeneinander und bilden jeweils eine Hälfte der Durchtrittsöffnung für den Verbindungsriegel 18, welcher die von den Verbindungslaschen 16a, 16b gebildete Durchtrittsöffnung in Brennkammer-Umfangsrichtung durchsetzt.

Wie aus einer Zusammenschau der Figuren 2, 4 und 6 hervorgeht, ist ein Teil der in Brennkammer-Längsrichtung S gesehen aufeinander folgenden Luftleitbleche 7, nämlich die Luftleitbleche 7, welche stromabwärts vom Brennerende A gesehen die erste und zweite sowie die vierte bis achte Umfangsreihe von Luftleitblechen 7 bilden, derartig profiliert, dass deren einander zugewandte Begrenzungen 14 im Wesentlichen stufenlos aneinander angrenzen. Dabei verfügen die Luftleitbleche 7, welche stromabwärts vom Brennerende A gesehen die fünfte und sechste Umfangsreihe von Luftleitblechen 7 bilden, über zum Brennraum 8 hin weisende Luftaustrittsöffnungen 19 (nur einige mit Bezugsziffern versehen) für Sekundärluft aus dem sich dahinter erstreckenden Strömungskanal.

Wie weiter zu erkennen ist, sind die in Brennkammer-Längsrichtung S gesehen aufeinander folgenden Luftleitbleche 7, welche stromabwärts vom Brennerende A gesehen die vierte bis sechste Umfangsreihe von Luftleitblechen 7 bilden, jeweils mittels genau einer Lasche-Riegel-Anordnung 9c miteinander verbunden, so dass sie sich bei einer Wärmedehnung bzw. -schrumpfung axial nur gemeinsam in Brennkammer-Längsrichtung S verschieben können.

Wie in Zusammenschau mit Fig. 9, welche einen Schnitt entlang der Linie B-B in Fig. 6 zeigt, und mit den Figuren 12a und 12b, welche eine perspektivische Ansicht einer dieser Lasche-Riegel-Anordnungen 9c sowie eine perspektivische Explosionsdarstellung derselben zeigt, erkennbar ist, ist diese Lasche-Riegel-Anordnung 9c dadurch realisiert, dass an den sich in Brennkammer-Längsrichtung S gegenüberliegenden Begrenzungen 14 der aufeinander folgenden Luftleitbleche 7 in der Mitte dieser Begrenzungen 14 Verbindungslaschen 21a, 21b gebildet sind, welche in den Brennraum 8 vorstehen und eine gemeinsame Halteplatte 17 durchsetzen, die einen Formschluss in Brennkammer-Längsrichtung S zwischen den Verbindungslaschen 21a, 21b erzeugt. Die Halteplatte 17 ist mittels eines Verbindungsriegels 18, welcher beide Verbindungslaschen 21a, 21b durchsetzt, gesichert ist.

Wie zu erkennen ist, liegen die Verbindungslaschen 21a, 21b in Durchsetzungsrichtung des Verbindungsriegels 18 gesehen übereinander und sind von dem Verbindungsriegel 18 in Brennkammer-Längsrichtung S durchsetzt.

Alle Befestigungs- und Verbindungsriegel 11, 18 sind abgestuft ausgebildet, so dass sie mit von der Abstufung gebildeten Anschlagflächen 23 formschlüssig in Durchsetzungsrichtung jeweils an der Befestigungslasche 10, an der Verbindungslasche 21a bzw. an den beiden Verbindungslaschen 16a, 16b anschlagen.

Zudem sind alle Befestigungs- und Verbindungsriegel 11, 18 mit einem auf ihrer brennraumseitigen Oberfläche angebrachten Schweisspunkt 20 formschlüssig gegen ein Entfernen gesichert.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Brennkammer (4) für einen Heissgaserzeuger (2) einer Asphaltproduktionsanlage (1), umfassend einen trommelartigen Grundkörper (6) mit einem Brennerende (A) und einem Heissgasaustrittsende (B), der auf seiner Innenseite in Brennkammer-Umfangsrichtung gesehen mit mehreren aufeinander folgenden Luftleitblechen (7) ausgekleidet ist, deren Aussenseiten der Innenseite des Grundkörpers (6) zugewandt sind und deren Innenseiten die Begrenzungen des Brennraumes (8) der Brennkammer (4) bilden,
**dadurch gekennzeichnet, dass** zumindest ein Teil der Luftleitbleche (7) mittels Lasche-Riegel-Anordnungen (9a) im Grundkörper (6) gehalten ist, derart, dass radial über die Innenseiten der Luftleitbleche (7) in den Brennraum (8) vorstehende Befestigungslaschen (10) von Befestigungsriegeln (11) durchsetzt sind, welche einen Formschluss in radialer Richtung zum Brennkammerzentrum zeigend zwischen den Befestigungslaschen (10) und den Luftleitblechen (7) erzeugen.

2. Brennkammer (4) nach Anspruch 1, wobei zwischen den Befestigungsriegeln (11) und den Innenseiten der Luftleitbleche (7) jeweils Halteplatten (12) angeordnet sind, welche von den Befestigungslaschen (10) durchsetzt sind.

3. Brennkammer (4) nach Anspruch 2, wobei die Halteplatten (12) auf den Innenseiten der Luftleitbleche (7) aufliegen.

4. Brennkammer (4) nach einem der Ansprüche 2 bis 3, wobei auf der Innenseite des Grundkörpers (6) Anschlagflächen (22) vorhanden sind, an welche die Luftleitbleche (7) in radialer Richtung nach aussen zeigend anschlagen oder anschlagen können, und wobei die Halteplatten (12) einen derartigen Abstand (a) zu diesen Anschlagflächen (22) haben, dass sich die Luftleitbleche (7) zwischen diesen Anschlagflächen (22) und den Halteplatten (12) radial um ein bestimmtes Spielmass (d) bewegen können, und insbesondere, wobei das Spielmass (d) mindestens 3 mm beträgt, insbesondere mindestens 5 mm.

5. Brennkammer (4) nach einem der vorangehenden Ansprüche, wobei zumindest ein Teil der Befestigungslaschen (10) zwischen in Brennkammer-Längsrichtung (S) verlaufenden sich gegenüberliegenden Begrenzungen (13) der Luftleitbleche (7) in den Brennraum (8) vorstehen und die jeweiligen Befestigungsriegel (11) und/oder Halteplatten (12) diese Begrenzungen (13) übergreifen.

6. Brennkammer (4) nach Anspruch 5, wobei die zwischen in Brennkammer-Längsrichtung (S) verlaufenden Begrenzungen (13) der Luftleitbleche (7) angeordneten Befestigungslaschen (10) in Brennkammer-Umfangsrichtung von den Befestigungsriegeln (11) durchsetzt sind.

7. Brennkammer (4) nach einem der vorangehenden Ansprüche, wobei der Grundkörper (6) der Brennkammer (4) auf seiner Innenseite sowohl in Brennkammer-Umfangsrichtung als auch in Brennkammer-Längsrichtung (S) gesehen mit mehreren aufeinander folgenden Luftleitblechen (7) ausgekleidet ist.

8. Brennkammer (4) nach Anspruch 7, wobei zumindest ein Teil der in Brennkammer-Längsrichtung (S) aufeinander folgenden Luftleitbleche (7) mittels Lasche-Riegel-Anordnungen (9b, 9c) miteinander verbunden sind, derart, dass an den sich gegenüberliegenden Begrenzungen der in Brennkammer-Längsrichtung (S) aufeinander folgenden Luftleitbleche (7) Verbindungslaschen (16a, 16b; 21a, 21b) gebildet sind, welche in den Brennraum (8) vorstehen und eine gemeinsame Halteplatte (17) durchsetzen, welche einen Formschluss in Brennkammer-Längsrichtung (S) zwischen den Verbindungslaschen (16a, 16b; 21a, 21b) erzeugt und mittels eines Verbindungsriegels (18), welcher mindestens eine der Verbindungslaschen (16a, 16b; 21a, 21b) auf der dem Brennraum (8) zugewandten Seite der Halteplatte (17) durchsetzt, gesichert ist.

9. Brennkammer (4) nach Anspruch 8, wobei zumindest ein Teil der Verbindungslaschen (21a, 21b), welche eine gemeinsame Halteplatte (17) durchsetzen, in Durchsetzungsrichtung des Verbindungsriegels (18) gesehen übereinander liegen.

10. Brennkammer (4) nach einem der Ansprüche 8 bis 9, wobei zumindest ein Teil der Verbindungslaschen (16a, 16b), welche eine gemeinsame Halteplatte (17) durchsetzen, in Durchsetzungsrichtung des Verbindungsriegels (18) gesehen nebeneinander liegen.

11. Brennkammer (4) nach einem der Ansprüche 8 bis 10, wobei die gemeinsame Halteplatte (17) mit genau einem Verbindungsriegel (18) gesichert ist, welcher jede der die Halteplatte (17) durchsetzenden Verbindungslaschen (16a, 16b; 21a, 21b) durchsetzt.

12. Brennkammer (4) nach Anspruch 10 und nach Anspruch 11, wobei die Verbindungslaschen (16a, 16b), welche eine gemeinsame Halteplatte (17) durchsetzen und in Durchsetzungsrichtung des Verbindungsriegels (18) gesehen nebeneinander liegen, gemeinsam eine Durchtrittsöffnung für den Verbindungsriegel (18) bilden.

13. Brennkammer (4) nach einem der Ansprüche 8 bis 12, wobei zumindest ein Teil der Verbindungslaschen (21a, 21b) von den Verbindungsriegeln (18) in Brennkammer-Längsrichtung (S) durchsetzt ist.

14. Brennkammer (4) nach einem der Ansprüche 8 bis 13, wobei zumindest ein Teil der Verbindungslaschen (16a, 16b) von den Verbindungsriegeln (18) in Brennkammer-Umfangsrichtung durchsetzt ist.

15. Brennkammer (4) nach einem der vorangehenden Ansprüche, wobei zumindest ein Teil der Befestigungsriegel (11) und/oder Verbindungsriegel (18) mit einer Anschlagfläche formschlüssig in Durchsetzungsrichtung an mindestens einer der Befestigungslaschen (10) bzw. Verbindungslaschen (16a, 16b; 21a) anschlägt.

16. Brennkammer (4) nach einem der vorangehenden Ansprüche, wobei zumindest ein Teil der Befestigungsriegel (11) und/oder Verbindungsriegel (18) mit einem nach der Montage des Riegels (11;18) ausschliesslich auf dessen Oberfläche durch Schweissen aufgebrachten Materialauftrags, insbesondere mittels eines oder mehrerer Schweisspunkte (20), formschlüssig gegen ein Entfernen aus der bestimmungsgemässen Position gesichert ist.

17. Brennkammer nach einem der vorangehenden Ansprüche, wobei zumindest ein Teil der Befestigungsriegel und/oder Verbindungsriegel mit einer nach der Montage des Riegels hergestellten Verschweissung zwischen dem Riegel und einer Befestigungs- bzw. Verbindungslasche und/oder einer Halteplatte stoffschlüssig in der bestimmungsgemässen Position gesichert ist.

18. Brennkammer (4) nach einem der vorangehenden Ansprüche, wobei zumindest ein Teil der Luftleitbleche (7) eine in Brennkammer-Längsrichtung (S) verlaufende Profilierung aufweist, derart, dass sie auf ihren Aussenseiten sich in Brennkammer-Längsrichtung (S) erstreckende Strömungskanäle bilden.

19. Brennkammer (4) nach Anspruch 7 und nach Anspruch 18, wobei zumindest ein Teil der in Brennkammer-Längsrichtung (S) gesehen aufeinander folgenden Luftleitbleche (7) derartig profiliert ist, dass deren einander zugewandten Begrenzungen (14) zum Heissluftaustrittsende (B) hin weisende Luftaustrittsöffnungen (15) aus einem sich dahinter erstreckenden Strömungskanal bilden.

20. Brennkammer (4) nach Anspruch 19, wobei die in Brennkammer-Längsrichtung (S) gesehen aufeinander folgenden Luftleitbleche (7), deren einander zugewandten Begrenzungen (14) die zum Heissluftaustrittsende (B) hin weisenden Luftaustrittsöffnungen (15) bilden, mittels Lasche-Riegel-Anordnungen (9b) miteinander verbunden sind, derart, dass an den sich in Brennkammer-Längsrichtung (S) gegenüberliegenden Begrenzungen (14) der Luftleitbleche (7) in den Randbereichen jeweils Verbindungslaschen (16a, 16b) gebildet sind, welche in den Brennraum (8) vorstehen und jeweils eine gemeinsame Halteplatte (17) durchsetzen, welche einen Formschluss in Brennkammer-Längsrichtung (S) zwischen den jeweiligen Verbindungslaschen (16a, 16b) erzeugt und jeweils mittels eines Verbindungsriegels (18) gesichert ist, welcher die jeweiligen Verbindungslaschen (16a, 16b) auf der dem Brennraum (8) zugewandten Seite der Halteplatte (17) durchsetzt.

21. Brennkammer (4) nach Anspruch 20, wobei die Verbindungslaschen (16a, 16b), welche jeweils die gemeinsame Halteplatte (17) durchsetzen, in Durchsetzungsrichtung des Verbindungsriegels (18) gesehen nebeneinander liegen und gemeinsam eine Durchtrittsöffnung für einen gemeinsamen Verbindungsriegel (18) bilden, welcher die Verbindungslaschen (16a, 16b) in Brennkammer-Umfangsrichtung durchsetzt.

22. Brennkammer (4) nach Anspruch 7 und nach Anspruch 18, wobei zumindest ein Teil der in Brennkammer-Längsrichtung (S) gesehen aufeinander folgenden Luftleitbleche (7) derartig profiliert ist, dass deren einander zugewandten Begrenzungen (14) im Wesentlichen stufenlos aneinander angrenzen, und insbesondere, dass zumindest ein Teil dieser Luftleitbleche (7) über zum Brennraum (8) hin weisende Luftaustrittsöffnungen (19) aus einem sich dahinter erstreckenden Strömungskanal verfügt.

23. Brennkammer (4) nach einem der Ansprüche 19 bis 21 und nach Anspruch 22, wobei die Luftleitbleche (7), welche über zum Brennraum (8) hin weisende Luftaustrittsöffnungen (19) aus einem sich dahinter erstreckenden Strömungskanal verfügen, in Brennkammer-Längsrichtung (S) gesehen zwischen dem Heissgasaustrittsende (B) und den zum Heissluftaustrittsende (B) hin weisenden Luftaustrittsöffnungen (15) liegen.

24. Brennkammer (4) nach einem der Ansprüche 22 bis 23, wobei die in Brennkammer-Längsrichtung (S) gesehen aufeinander folgenden Luftleitbleche (7), welche derartig profiliert sind, dass deren einander zugewandten Begrenzungen (14) im Wesentlichen stufenlos aneinander angrenzen, mittels Lasche-Riegel-Anordnungen (9c) miteinander verbunden sind derart, dass an den sich in Brennkammer-Längsrichtung gegenüberliegenden Begrenzungen (14) der Luftleitbleche (7) in den zentralen Bereichen jeweils Verbindungslaschen (21a, 21b) gebildet sind, welche in den Brennraum (8) vorstehen und jeweils eine gemeinsame Halteplatte (17) durchsetzen, welche einen Formschluss in Brennkammer-Längsrichtung (S) zwischen den jeweiligen Verbindungslaschen (21a, 21b) erzeugt und jeweils mittels eines Verbindungsriegels (18), welcher die jeweiligen Verbindungslaschen (21a, 21b) auf der dem Brennraum (8) zugewandten Seite der Halteplatte (17) durchsetzt, gesichert ist.

25. Brennkammer (4) nach Anspruch 24, wobei die Verbindungslaschen (21a, 21b), welche jeweils die gemeinsame Halteplatte (17) durchsetzen, in Durchsetzungsrichtung des Verbindungsriegels (18) gesehen übereinander liegen und von einem gemeinsamen Verbindungsriegel (18) in Brennkammer-Längsrichtung (S) durchsetzt sind.

26. Heissgaserzeuger (2) für eine Asphaltproduktionsanlage (1), umfassend eine Brennkammer (4) nach einem der vorangehenden Ansprüche und einen Brenner (5) zur Erzeugung eines Heissgasstromes durch die Brennkammer (4).

27. Anlage (1) zur Produktion von Asphalt, umfassend einen Heissgaserzeuger (2) nach Anspruch 26 und einen Trommeltrockner (3), insbesondere einen Gegenstrom-Trommeltrockner (3), welcher mit dem Heissgaserzeuger (2) mit Heissgas beschickt wird oder werden kann.

28. Verwendung der Anlage (1) nach Anspruch 27 zur Trocknung und Erhitzung von granulatförmigem Mineral- und/oder Recyclingasphaltmaterial für die Asphaltherstellung.

29. Verfahren zur Befestigung von Luftleitblechen (7) in einem Grundkörper (6) einer Brennkammer (4) für einen Heissgaserzeuger (2), umfassend die Schritte:
a) Bereitstellen eines trommelartigen Grundkörpers (6) einer Brennkammer (4) für einen Heissgaserzeuger (2) mit darin radial nach innen vorstehenden Befestigungslaschen (10) für die Befestigung von Luftleitblechen (7);
b) Anordnen von Luftzuführungsblechen (7) in dem Grundkörper (6) derart, dass diese bestimmungsgemäss die radialen Begrenzungen des Brennraumes (8) der Brennkammer (4) bilden, wobei die Befestigungslaschen (10) zwischen sich gegenüberliegenden Begrenzungen (13) der Luftleitbleche (7) angeordnet sind und/oder durch die Luftleitbleche (7) hindurchtreten und wobei die Befestigungslaschen (10) radial über die Luftleitbleche (7) in den Brennraum (8) hervorstehen;
c) Durchsetzen der in den Brennraum (8) hervorstehende Enden der Befestigungslaschen (10) mit Befestigungsriegeln (11) derart, dass ein Formschluss in radialer Richtung zwischen den Befestigungslaschen (10) und den Luftleitblechen (7) entsteht.

30. Verfahren nach Anspruch 29, wobei die Luftleitbleche (7) derartig in dem Grundkörper (6) angeordnet werden, dass zumindest ein Teil der Befestigungslaschen (10) zwischen in Brennkammer-Längsrichtung (S) verlaufenden Begrenzungen (13) der Luftleitbleche (7) angeordnet sind.

31. Verfahren nach Anspruch 30, wobei die in den Brennraum (8) vorstehenden Enden der Befestigungslaschen (10), welche zwischen in Brennkammer-Längsrichtung (S) verlaufenden Begrenzungen (13) der Luftleitbleche (7) angeordnet sind, in Brennkammer-Umfangsrichtung mit Befestigungsriegeln (11) durchsetzt werden.

32. Verfahren nach einem der Ansprüche 29 bis 31, wobei zwischen den Befestigungsriegeln (11) und den dem Brennraum (8) zugewandten Seiten der Luftleitbleche (7) jeweils Halteplatten (12) angeordnet werden, welche von den jeweiligen Befestigungslaschen (10) durchsetzt sind.

33. Verfahren nach Anspruch 32, wobei die Halteplatten (12) derartig angeordnet werden, dass sie auf den Innenseiten der Luftleitbleche (7) aufliegen.

34. Verfahren nach einem der Ansprüche 32 bis 33, wobei auf der Innenseite des Grundkörpers (6) Anschlagflächen (22) vorhanden sind, an welche die Luftleitbleche (7) in radialer Richtung nach aussen zeigend anschlagen oder anschlagen können, und wobei die Halteplatten (12) mit einem derartigen Abstand (a) zu diesen Anschlagflächen (22) angeordnet werden, dass sich die Luftleitbleche (7) zwischen diesen Anschlagflächen (22) und den Halteplatten (12) radial um ein bestimmtes Spielmass (d) bewegen können, und insbesondere, wobei das Spielmass (d) mindestens 3 mm beträgt, insbesondere mindestens 5 mm.

35. Verfahren zum Verbinden von in Brennkammer-Längsrichtung (S) aufeinander folgenden Luftleitblechen (7) in einem Grundkörper (6) einer Brennkammer (4) für einen Heissgaserzeuger (2), umfassend die Schritte:
a) Bereitstellen von Luftleitblechen (7) mit Verbindungslaschen (16a, 16b; 21a, 21b), welche endseitig von der zur Bildung einer Brennraumbegrenzung vorgesehenen Fläche des jeweiligen Luftleitbleches (7) abstehen;
b) Anordnen der Luftleitbleche (7) derartig in einem Grundkörper (6) einer Brennkammer (4) für einen Heissgaserzeuger (2), dass die Luftleitbleche (7) bestimmungsgemäss eine radiale Begrenzung des Brennraumes (8) der Brennkammer (4) bilden, wobei sich die endseitigen Verbindungslaschen (16a, 16b; 21a, 21b) von in Brennkammer-Längsrichtung (S) aufeinander folgenden Luftleitblechen (7) gegenüberliegen und/oder aneinander angrenzen;
c) Anordnen jeweils einer Halteplatte (17) mit einer Durchtrittsöffnung auf den jeweiligen sich gegenüberliegenden und/oder aneinander angrenzenden Verbindungslaschen (16a, 16b; 21a, 21b) derart, dass die Verbindungslaschen (16a, 16b; 21a, 21b) die Durchtrittsöffnung der Halteplatte (17) durchsetzen und über die Halteplatte (17) in den Brennraum (8) hervorstehen, wobei die Halteplatte (17) einen Formschluss in Brennkammer-Längsrichtung (S) zwischen den Verbindungslaschen (16a, 16b; 21a, 21b) erzeugt; und
d) Sichern der jeweiligen Halteplatte (17) mittels eines Verbindungsriegels (18), welcher mindestens eine der Verbindungslaschen (16a, 16b; 21a, 21b) auf der dem Brennraum (8) zugewandten Seite der Halteplatte (17) durchsetzt.

36. Verfahren nach einem der Ansprüche 27 bis 35, wobei zumindest ein Teil der Befestigungsriegel (10) und/oder Verbindungsriegel (16a, 16b; 21a, 21b) mit einem nach der Montage des Riegels ausschliesslich auf dessen Oberfläche durch Schweissen aufgebrachten Materialauftrags (20), insbesondere einer oder mehrere Schweisspunkte (20), formschlüssig gegen ein Entfernen aus der bestimmungsgemässen Position gesichert wird.

## Claims

1. Combustion chamber (4) for a hot gas generator (2) of an asphalt production plant (1), comprising a drum-like base body (6) with a burner end (A) and a hot gas outlet end (B), which is lined with a plurality of successive air baffles (7) on its inside, viewed in the circumferential direction of the combustion chamber, the outsides of which face the inside of the base body (6) and the insides of which form the boundaries of the combustion space (8) of the combustion chamber (4),
**characterised in that**
at least a portion of the air baffles (7) is held in the base body (6) by means of tab-bar arrangements (9a) in such a way that fastening tabs (10) extending radially over the inner sides of the air baffles (7) into the combustion space (8) are passed through by fastening bars (11), which show a form fit in the radial direction to the centre of the combustion chamber between the fastening tabs (10) and the air baffles (7).

2. Combustion chamber (4) according to claim 1, wherein retaining plates (12), through which the fastening tabs (10) pass, are arranged between the fastening bars (11) and the insides of the air baffles (7) .

3. Combustion chamber (4) according to claim 2, wherein the retaining plates (12) rest on the insides of the air baffles (7).

4. Combustion chamber (4) according to one of claims 2 to 3, wherein on the inside of the base body (6) there are stop surfaces (22) against which the air baffles (7) pointing outwards in the radial direction strike or can strike, and wherein the retaining plates (12) have such a distance (a) to these stop surfaces (22) that the air baffles (7) can move radially between these stop surfaces (22) and the retaining plates (12) by a certain amount of clearance (d), and in particular, wherein the clearance (d) is at least 3 mm, in particular at least 5 mm.

5. Combustion chamber (4) according to one of the preceding claims, wherein at least a portion of the fastening tabs (10) extend into the combustion space (8) between opposite boundaries (13) of the air baffles (7) running in the longitudinal direction (S) of the combustion chamber, and the respective fastening bars (11) and/or retaining plates (12) overlap these boundaries (13).

6. Combustion chamber (4) according to claim 5, wherein the fastening tabs (10) arranged between the boundaries (13) of the air baffles (7) running in the longitudinal direction (S) of the combustion chamber are passed through by the fastening bars (11) in the circumferential direction of the combustion chamber.

7. Combustion chamber (4) according to one of the preceding claims, wherein the base body (6) of the combustion chamber (4) is lined on its inside with a plurality of successive air baffles (7) both in the circumferential direction of the combustion chamber and in the longitudinal direction (S) of the combustion chamber.

8. Combustion chamber (4) according to claim 7, wherein at least a portion of the air baffles (7) that follow one another in the longitudinal direction (S) of the combustion chamber are connected to one another by means of tab-bar arrangements (9b, 9c) in such a way that connecting tabs (16a, 16b; 21a, 21b) are formed at the opposite boundaries of the air baffles (7) that follow one another in the longitudinal direction (S) of the combustion chamber, which extend into the combustion space (8) and pass through a common retaining plate (17), which forms a form fit in the longitudinal direction (S) of the combustion chamber between the connecting tabs (16a, 16b; 21a, 21b) and is secured by means of a connecting bar (18) which passes through at least one of the connecting tabs (16a, 16b; 21a, 21b) on the side of the retaining plate (17) facing the combustion space (8).

9. Combustion chamber (4) according to claim 8, wherein at least a portion of the connecting tabs (21a, 21b) which pass through a common retaining plate (17) lie one above the other as viewed in the direction in which the connecting bar (18) is pushed through.

10. Combustion chamber (4) according to one of claims 8 to 9, wherein at least a portion of the connecting tabs (16a, 16b) which pass through a common retaining plate (17) lie next to one another as viewed in the direction in which the connecting bar (18) is pushed through.

11. Combustion chamber (4) according to one of claims 8 to 10, wherein the common retaining plate (17) is secured with exactly one connecting bar (18) which passes through each of the connecting tabs (16a, 16b; 21a, 21b) penetrating the retaining plate (17).

12. Combustion chamber (4) according to claim 10 and according to claim 11, wherein the connecting tabs (16a, 16b), which pass through a common retaining plate (17) and are located next to one another, as viewed in the direction in which the connecting bar (18) is pushed through, together form a passage opening for the connecting bar (18).

13. Combustion chamber (4) according to one of claims 8 to 12, wherein the connecting bars (18) pass through at least a portion of the connecting tabs (21a, 21b) in the longitudinal direction (S) of the combustion chamber.

14. Combustion chamber (4) according to one of claims 8 to 13, wherein the connecting bars (18) pass through at least a portion of the connecting tabs (16a, 16b) in the circumferential direction of the combustion chamber.

15. Combustion chamber (4) according to one of the preceding claims, wherein at least a portion of the fastening bars (11) and/or connecting bars (18) strikes with a stop surface in a form-fitting manner in the direction of penetration against at least one of the fastening tabs (10) or connecting tabs (16a, 16b; 21a).

16. Combustion chamber (4) according to one of the preceding claims, wherein at least a portion of the fastening bars (11) and/or connecting bars (18) provided with a material application applied exclusively to its surface by welding after the mounting of the bar (11; 18), in particular by means of one or several welding points (20), is secured in a form-fitting manner against removal from the intended position.

17. Combustion chamber according to one of the preceding claims, wherein at least a portion of the fastening bars and/or connecting bars is secured in the intended position with a material bond by a welding produced after the mounting of the bar between the bar and a fastening or connecting tab and/or a retaining plate.

18. Combustion chamber (4) according to one of the preceding claims, wherein at least a portion of the air baffles (7) has a profile running in the longitudinal direction (S) of the combustion chamber, such that they form flow channels extending in the longitudinal direction (S) of the combustion chamber on their outer sides.

19. Combustion chamber (4) according to claim 7 and according to claim 18, wherein at least a portion of the air baffles (7) following one another, as viewed in the longitudinal direction (S) of the combustion chamber, is profiled in such a way that their mutually facing boundaries (14) pointing towards the hot air outlet end (B) form air outlet openings (15) from a flow channel extending behind them.

20. Combustion chamber (4) according to claim 19, wherein the air baffles (7) following one another, as viewed in the longitudinal direction (S) of the combustion chamber, whose mutually facing boundaries (14) form the air outlet openings (15) pointing towards the hot air outlet end (B), are connected to one another by means of tab-bar arrangements (9b) in such a way that connecting tabs (16a, 16b) are formed in the edge regions on the opposite boundaries (14) of the air baffles (7) in the longitudinal direction (S) of the combustion chamber, and these extend into the combustion space (8) and in each case pass through a common retaining plate (17), which creates a form fit in the longitudinal direction (S) of the combustion chamber between the respective connecting tabs (16a, 16b) and is secured in each case by means of a connecting bar (18) which passes through the respective connecting tabs (16a, 16b) on the side of the retaining plate (17) facing the combustion space (8).

21. Combustion chamber (4) according to claim 20, wherein the connecting tabs (16a, 16b), which each pass through the common retaining plate (17), as viewed in the direction of penetration of the connecting bar (18), lie next to each other and together form a passage opening for a common connecting bar (18), which passes through the connecting tabs (16a, 16b) in the circumferential direction of the combustion chamber.

22. Combustion chamber (4) according to claim 7 and according to claim 18, wherein at least a portion of the air baffles (7) following one another, as viewed in the longitudinal direction (S) of the combustion chamber, is profiled in such a way that their mutually facing boundaries (14) adjoin one another in an essentially continuous manner, and in particular that at least a portion of these air baffles (7) has air outlet openings (19) pointing towards the combustion space (8) from a flow channel extending behind them.

23. Combustion chamber (4) according to one of claims 19 to 21 and according to claim 22, wherein the air baffles (7), which have air outlet openings (19) pointing towards the combustion space (8) from a flow channel extending behind them, lie, as viewed in the longitudinal direction (S) of the combustion chamber, between the hot gas outlet end (B) and the air outlet openings (15) pointing towards the hot air outlet end (B) .

24. Combustion chamber (4) according to one of claims 22 to 23, wherein the air baffles (7) following one another, as viewed in the longitudinal direction (S) of the combustion chamber, which are profiled in such a way that their mutually facing boundaries (14) adjoin one another in an essentially continuous manner, are connected to one another by means of tab-bar arrangements (9c) in such a way that connecting tabs (21a, 21b) are formed in the central regions on the opposite boundaries (14) of the air baffles (7) in the longitudinal direction of the combustion chamber, tabs which extend into the combustion space (8) and in each case pass through a common retaining plate (17), which creates a form fit in the longitudinal direction (S) of the combustion chamber between the respective connecting tabs (21a, 21b) and each is secured by means of a connecting bar (18), which passes through the respective connecting tabs (21a, 21b) on the side of the retaining plate (17) facing the combustion space (8).

25. Combustion chamber (4) according to claim 24, wherein the connecting tabs (21a, 21b), which each pass through the common retaining plate (17), lie one above the other as viewed in the direction of penetration of the connecting bar (18) and are passed through by a common connecting bar (18) in the longitudinal direction (S) of the combustion chamber.

26. Hot gas generator (2) for an asphalt production plant (1), comprising a combustion chamber (4) according to one of the preceding claims and a burner (5) for generating a hot gas flow through the combustion chamber (4).

27. Plant (1) for the production of asphalt, comprising a hot gas generator (2) according to claim 26 and a drum dryer (3), in particular a countercurrent drum dryer (3), which is or can be charged with hot gas with the hot gas generator (2).

28. Use of the plant (1) according to claim 27 for drying and heating granular mineral and/or recycling asphalt material for asphalt production.

29. Method for fastening air baffles (7) in a base body (6) of a combustion chamber (4) for a hot gas generator (2), comprising the steps:
a) providing a drum-like base body (6) of a combustion chamber (4) for a hot gas generator (2) with fastening tabs (10) extending radially inwards therein for fastening air baffles (7);
b) arranging air baffles (7) in the base body (6) in such a way that they form the radial boundaries of the combustion space (8) of the combustion chamber (4) as intended, wherein the fastening tabs (10) between opposite boundaries (13) of the air baffles (7) are arranged and/or pass through the air baffles (7) and wherein the fastening tabs (10) extend radially beyond the air baffles (7) into the combustion space (8);
c) pushing through the ends of the fastening tabs (10) extending into the combustion space (8) with fastening bars (11) in such a way that a form fit is created in the radial direction between the fastening tabs (10) and the air baffles (7).

30. Method according to claim 29, wherein the air baffles (7) are arranged in the base body (6) in such a way that at least a portion of the fastening tabs (10) are arranged between boundaries (13) of the air baffles (7) running in the longitudinal direction (S) of the combustion chamber.

31. Method according to claim 30, wherein the ends of the fastening tabs (10) which extend into the combustion space (8) and are arranged between boundaries (13) of the air baffles (7) running in the longitudinal direction (S) of the combustion chamber, are passed through with fastening bars (11) in the circumferential direction of the combustion chamber.

32. Method according to one of claims 29 to 31, wherein retaining plates (12) are arranged between the fastening bars (11) and the sides of the air baffles (7) facing the combustion space (8), through which the respective fastening tabs (10) pass.

33. Method according to claim 32, wherein the retaining plates (12) are arranged in such a way that they rest on the insides of the air baffles (7).

34. Method according to one of claims 32 to 33, wherein on the inside of the base body (6) there are stop surfaces (22) against which the air baffles (7) strike or can strike, pointing outwards in the radial direction, and wherein the retaining plates (12) are arranged at such a distance (a) from these stop surfaces (22) that the air baffles (7) can move radially between these stop surfaces (22) and the retaining plates (12) by a certain amount of clearance (d), and in particular, wherein the clearance (d) is at least 3 mm, in particular at least 5 mm.

35. Method for connecting air baffles (7) following one another in the longitudinal direction (S) of the combustion chamber in a base body (6) of a combustion chamber (4) for a hot gas generator (2), comprising the steps:
a) providing air baffles (7) with connecting tabs (16a, 16b; 21a, 21b) which protrude at the ends from the surface of the respective air baffle (7) intended to form a combustion chamber boundary;
b) arranging the air baffles (7) in a base body (6) of a combustion chamber (4) for a hot gas generator (2) in such a way that the air baffles (7) form a radial boundary of the combustion space (8) of the combustion chamber (4) as intended, wherein the end connecting tabs (16a, 16b; 21a, 21b) of air baffles (7) following one another in the longitudinal direction (S) of the combustion chamber are opposite and/or adjoin one another;
c) arranging one retaining plate (17) with a passage opening on the respective opposite and/or adjoining connecting tabs (16a, 16b; 21a, 21b) in such a way that the connecting tabs (16a, 16b; 21a, 21b) push through the passage opening of the retaining plate (17) and extend beyond the retaining plate (17) into the combustion space (8), wherein the retaining plate (17) creates a form fit in the longitudinal direction (S) of the combustion chamber between the connecting tabs (16a, 16b; 21a, 21b); and
d) securing the respective retaining plate (17) by means of a connecting bar (18) which passes through at least one of the connecting tabs (16a, 16b; 21a, 21b) on the side of the retaining plate (17) facing the combustion space (8).

36. Method according to one of claims 27 to 35, wherein at least a portion of the fastening bars (10) and/or connecting bars (16a, 16b; 21a, 21b) provided with a material application (20) applied exclusively to the surface of the bar by welding after the mounting of the bar, in particular with one or more welding points (20), is secured in a form-fitting manner against removal from the intended position.

## Revendications

1. Chambre de combustion (4) pour un générateur de gaz chauds (2) d'une installation de production d'asphalte (1), comprenant un corps de base (6) en forme de tambour comportant une extrémité de brûleur (A) et une extrémité de sortie de gaz chauds (B), lequel, sur sa face intérieure, vu dans le sens circonférentiel de la chambre de combustion, est revêtu d'une pluralité de tôles de guidage d'air (7) successives, dont les faces extérieures sont tournées vers la face intérieure du corps de base (6) et dont les faces intérieures forment les limitations de l'espace de combustion (8) de la chambre de combustion (4),
**caractérisée en ce que**
au moins une partie des tôles de guidage d'air (7) sont maintenues, au moyen d'ensembles languette et verrou (9a), dans le corps de base (6) de telle sorte que les languettes de fixation (10), saillantes radialement sur les faces intérieures des tôles de guidage d'air (7) dans l'espace de combustion (8), sont traversées par les verrous de fixation (11), lesquels créent une liaison par complémentarité de forme dans le sens radial vers le centre de la chambre de combustion entre les languettes de fixation (10) et les tôles de guidage d'air (7).

2. Chambre de combustion (4) selon la revendication 1, dans laquelle, entre les verrous de fixation (11) et les faces intérieures des tôles de guidage d'air (7), des plaques de maintien (12) sont respectivement agencées, lesquelles sont traversées par les languettes de fixation (10).

3. Chambre de combustion (4) selon la revendication 2, dans laquelle les plaques de maintien (12) reposent sur les faces intérieures des tôles de guidage d'air (7).

4. Chambre de combustion (4) selon l'une quelconque des revendications 2 à 3, dans laquelle sur la face intérieure du corps de base (6) se trouvent des surfaces de butée (22) contre lesquelles les tôles de guidage d'air (7) tournées vers l'extérieur butent ou peuvent buter dans la direction radiale, et dans laquelle les plaques de maintien (12) présentent une telle distance (a) par rapport aux dites surfaces de butée (22) que les tôles de guidage d'air (7) peuvent se déplacer radialement entre lesdites surfaces de butée (22) et les plaques de maintien (12) d'une dimension de jeu (d) déterminée, et, en particulier, dans laquelle la dimension de jeu (d) est d'au moins 3 mm, en particulier d'au moins 5 mm.

5. Chambre de combustion (4) selon l'une quelconque des revendications précédentes, dans laquelle au moins une partie des languettes de fixation (10) font saillie dans l'espace de combustion (8) entre les limitations (13) opposées des tôles de guidage d'air (7) s'étendant dans le sens longitudinal (S) de la chambre de combustion, et les verrous de fixation (11) et/ou les plaques de maintien (12) respectives viennent en prise avec lesdites limitations (13).

6. Chambre de combustion (4) selon la revendication 5, dans laquelle les languettes de fixation (10) disposées entre les limitations (13) des tôles de guidage d'air (7) s'étendant dans le sens longitudinal (S) de la chambre de combustion sont traversées par les verrous de fixation (11) dans le sens circonférentiel de la chambre de combustion.

7. Chambre de combustion (4) selon l'une quelconque des revendications précédentes, dans laquelle le corps de base (6) de la chambre de combustion (4), sur sa face intérieure, dans le sens circonférentiel de la chambre de combustion et vu dans le sens longitudinal (S), est revêtu d'une pluralité de tôles de guidage d'air (7) successives.

8. Chambre de combustion (4) selon la revendication 7, dans laquelle au moins une partie des tôles de guidage d'air (7) successives dans le sens longitudinal (S) de la chambre de combustion sont reliées les unes aux autres au moyen des ensembles languette et verrou (9b, 9c) de telle sorte que, au niveau des limitations opposées des tôles de guidage d'air (7) successives dans le sens longitudinal (S) de la chambre de combustion, des languettes de liaison (16a, 16b ; 21a, 21b) sont formées, lesquelles font saillie dans l'espace de combustion (8) et lesquelles traversent une plaque de maintien (17) commune, laquelle crée une liaison par complémentarité de forme dans le sens longitudinal (S) de la chambre de combustion entre les languettes de liaison (16a, 16b ; 21a, 21b) et laquelle est fixée au moyen d'un verrou de liaison (18), lequel traverse au moins l'une des languettes de liaison (16a, 16b ; 21a, 21b) sur la face de la plaque de maintien (17) adjacente à l'espace de combustion (8).

9. Chambre de combustion (4) selon la revendication 8, dans laquelle au moins une partie des languettes de liaison (21a, 21b), lesquelles traversent une plaque de maintien (17) commune, sont superposées vues dans le sens de la traversée du verrou de liaison (18) .

10. Chambre de combustion (4) selon l'une quelconque des revendications 8 à 9, dans laquelle au moins une partie des languettes de liaison (16a, 16b), lesquelles traversent une plaque de maintien (17) commune, sont adjacentes vues dans le sens de la traversée du verrou de liaison (18).

11. Chambre de combustion (4) selon l'une quelconque des revendications 8 à 10, dans laquelle la plaque de maintien (17) commune est fixée à l'aide d'exactement un verrou de liaison (18), lequel traverse chacune des languettes de liaison (16a, 16b ; 21a, 21b) traversant la plaque de maintien (17).

12. Chambre de combustion (4) selon la revendication 10 et selon la revendication 11, dans laquelle les languettes de liaison (16a, 16b), lesquelles traversent une plaque de maintien (17) commune et lesquelles sont adjacentes vues dans le sens de la traversée du verrou de liaison (18), forment conjointement une ouverture traversante pour le verrou de liaison (18).

13. Chambre de combustion (4) selon l'une quelconque des revendications 8 à 12, dans laquelle au moins une partie des languettes de liaison (21a, 21b) sont traversées par les verrous de liaison (18) dans le sens longitudinal (S) de la chambre de combustion.

14. Chambre de combustion (4) selon l'une quelconque des revendications 8 à 13, dans laquelle au moins une partie des languettes de liaison (16a, 16b) sont traversées par les verrous de liaison (18) dans le sens circonférentiel de la chambre de combustion.

15. Chambre de combustion (4) selon l'une quelconque des revendications précédentes, dans laquelle au moins une partie des verrous de fixation (11) et/ou des verrous de liaison (18) butent par une surface de butée par complémentarité de forme dans le sens de la traversée contre au moins l'une des languettes de fixation (10) ou des languettes de liaison (16a, 16b ; 21a) .

16. Chambre de combustion (4) selon l'une quelconque des revendications précédentes, dans laquelle au moins une partie des verrous de fixation (11) et/ou des verrous de liaison (18) sont fixés par complémentarité de forme avec un apport de matière appliqué par soudage exclusivement sur la surface du verrou (11 ; 18) après le montage de ce dernier, en particulier au moyen d'un point ou plusieurs points de soudure (20), pour empêcher le retrait de la position prévue.

17. Chambre de combustion selon l'une quelconque des revendications précédentes, dans laquelle au moins une partie des verrous de fixation et/ou des verrous de liaison sont fixés par complémentarité de forme par une soudure fabriquée après le montage du verrou, entre le verrou et une languette de fixation ou de liaison et/ou une plaque de maintien, dans la position prévue.

18. Chambre de combustion (4) selon l'une quelconque des revendications précédentes, dans laquelle au moins une partie des tôles de guidage d'air (7) comportent un profilé s'étendant dans le sens longitudinal (S) de la chambre de combustion de manière à former sur leurs faces extérieures des canaux d'écoulement s'étendant dans le sens longitudinal (S) de la chambre de combustion.

19. Chambre de combustion (4) selon la revendication 7 et selon la revendication 18, dans laquelle au moins une partie des tôles de guidage d'air (7) successives vues dans le sens longitudinal (S) de la chambre de combustion, sont profilées de telle sorte que leurs limitations (14) adjacentes forment des ouvertures de sortie d'air (15) tournées vers l'extrémité de sortie d'air chaud (B) à partir d'un canal d'écoulement s'étendant derrière celles-ci.

20. Chambre de combustion (4) selon la revendication 19, dans laquelle les tôles de guidage d'air (7) successives vues dans le sens longitudinal (S) de la chambre de combustion, dont les limitations (14) adjacentes forment les ouvertures de sortie d'air (15) tournées vers l'extrémité de sortie d'air chaud (B), sont reliées les unes entre les autres, au moyen des ensembles languette et verrou (9b), de telle sorte que, sur les limitations (14) opposées, dans le sens longitudinal (S) de la chambre de combustion, des tôles de guidage d'air (7), dans les zones de bord, les languettes de liaison (16a, 16b) sont formées, lesquelles font saillie dans l'espace de combustion (8) et lesquelles traversent respectivement une plaque de maintien (17) commune, laquelle crée une liaison par complémentarité de forme dans le sens longitudinal (S) de la chambre de combustion entre les languettes de liaison (16a, 16b) respectives et laquelle est respectivement fixée au moyen d'un verrou de liaison (18), lequel traverse les languettes de liaison (16a, 16b) respectives sur la face de la plaque de maintien (17) adjacente à l'espace de combustion (8).

21. Chambre de combustion (4) selon la revendication 20, dans laquelle les languettes de liaison (16a, 16b), lesquelles traversent respectivement la plaque de maintien (17) commune, sont adjacentes vues dans la direction de traversée du verrou de liaison (18) et forment conjointement une ouverture traversante pour un verrou de liaison (18) commun, lequel traverse les languettes de liaison (16a, 16b) dans le sens circonférentiel de la chambre de combustion.

22. Chambre de combustion (4) selon la revendication 7 et selon la revendication 18, dans laquelle au moins une partie des tôles de guidage d'air (7) successives vues dans le sens longitudinal (S) de la chambre de combustion, sont profilées de telle sorte que leurs limitations (14) sont contiguës les unes aux autres sensiblement en continu, et, en particulier qu'au moins une partie des dites tôles de guidage d'air (7) sont pourvues d'ouvertures de sortie d'air (19) tournées vers l'espace de combustion (8) à partir d'un canal d'écoulement s'étendant derrière celles-ci.

23. Chambre de combustion (4) selon l'une quelconque des revendications 19 à 21 et selon la revendication 22, dans laquelle les tôles de guidage d'air (7), lesquels sont pourvues d'ouvertures de sortie d'air (19) tournées vers l'espace de combustion (8) à partir d'un canal d'écoulement s'étendant derrière celles-ci, se trouvent, vues dans le sens longitudinal (S) de la chambre de combustion, entre l'extrémité de sortie des gaz chauds (B) et les ouvertures de sortie d'air (15) tournées vers l'extrémité de sortie d'air chaud (B).

24. Chambre de combustion (4) selon l'une quelconque des revendications 22 à 23, dans laquelle les tôles de guidage d'air (7) successives vues dans le sens longitudinal (S) de la chambre de combustion, lesquelles sont profilées de telle sorte que leurs limitations (14) adjacentes sont contiguës les unes aux autres sensiblement en continu, sont reliées les unes aux autres au moyen des ensembles languette et verrou (9c), de telle sorte que, sur les limitations (14) opposées, dans le sens longitudinal de la chambre de combustion, des tôles de guidage d'air (7), dans les zones centrales, les languettes de liaison (21a, 21b) sont formées, lesquelles font saillie dans l'espace de combustion (8) et lesquelles traversent respectivement une plaque de maintien (17) commune, laquelle crée une liaison par complémentarité de forme dans le sens longitudinal (S) de la chambre de combustion entre les languettes de liaison (21a, 21b) respectives et laquelle est respectivement fixée au moyen d'un verrou de liaison (18), lequel traverse les languettes de liaison (21a, 21b) respectives sur la face de la plaque de maintien (17) adjacente à l'espace de combustion (8).

25. Chambre de combustion (4) selon la revendication 24, dans laquelle les languettes de liaison (21a, 21b), lesquelles traversent respectivement la plaque de maintien (17) commune, sont superposées, vues dans le sens de la traversée du verrou de liaison (18) et sont traversées par un verrou de liaison (18) commun dans le sens longitudinal (S) de la chambre de combustion.

26. Générateur de gaz chauds (2) pour une installation de production d'asphalte (1), comprenant une chambre de combustion (4) selon l'une quelconque des revendications précédentes et un brûleur (5) permettant de générer un flux de gaz chauds à travers la chambre de combustion (4).

27. Installation (1) de production d'asphalte, comprenant un générateur de gaz chauds (2) selon la revendication 26 et un séchoir à tambour (3), en particulier un séchoir à tambour à contre-courant (3), lequel est ou peut être chargé en gaz chaud à l'aide du générateur de gaz chauds (2).

28. Utilisation de l'installation (1) selon la revendication 27 pour le séchage et le chauffage d'une matière granulaire minérale et/ou d'asphalte de recyclage pour la fabrication d'asphalte.

29. Procédé de fixation des tôles de guidage d'air (7) dans un corps de base (6) d'une chambre de combustion (4) pour un générateur de gaz chauds (2), comprenant les étapes suivantes :
a) la fourniture d'un corps de base (6) en forme de tambour d'une chambre de combustion (4) pour un générateur de gaz chauds (2) comportant des languettes de fixation (10) faisant saillie radialement vers l'intérieur pour la fixation des tôles de guidage d'air (7) ;
b) l'agencement des tôles d'alimentation en air (7) dans le corps de base (6) de telle sorte qu'elles forment les limitations radiales de l'espace de combustion (8) de la chambre de combustion (4), dans lequel les languettes de fixation (10) sont agencées entre les limitations (13) opposées des tôles de guidage d'air (7) et/ou traversent les tôles de guidage d'air (7) et dans lequel les languettes de fixation (10) font saillie radialement sur les tôles de guidage d'air (7) dans l'espace de combustion (8) ;
c) la traversée des extrémités des languettes de fixation (10) faisant saillie dans l'espace de combustion (8) au moyen des verrous de fixation (11) de telle sorte qu'une liaison par complémentarité de forme est créée dans le sens radial entre les languettes de fixation (10) et les tôles de guidage d'air (7).

30. Procédé selon la revendication 29, dans lequel les tôles de guidage d'air (7) sont agencées dans le corps de base (6) de telle sorte qu'au moins une partie des languettes de fixation (10) sont agencées entre les limitations (13) de la tôle de guidage d'air (7) s'étendant dans le sens longitudinal (S) de la chambre de combustion.

31. Procédé selon la revendication 30, dans lequel les extrémités des languettes de fixation (10) faisant saillie dans l'espace de combustion (8), lesquelles sont agencées entre des limitations (13) des tôles de guidage d'air (7) s'étendant dans le sens longitudinal (S) de la chambre de combustion, sont traversées par les verrous de fixation (11).

32. Procédé selon l'une quelconque des revendications 29 à 31, dans lequel, entre les verrous de fixation (11) et les faces des tôles de guidage d'air (7) adjacentes à l'espace de combustion (8), des plaques de maintien (12) sont respectivement agencées, lesquelles sont traversées par les languettes de fixation (10) respectives.

33. Procédé selon la revendication 32, dans lequel les plaques de maintien (12) sont agencées de telle sorte qu'elles reposent sur les faces intérieures des tôles de guidage d'air (7).

34. Procédé selon l'une quelconque des revendications 32 à 33, dans laquelle sur la face intérieure du corps de base (6) sont présentes des surfaces de butée (22) contre lesquelles les tôles de guidage d'air (7) dirigés vers l'extérieur dans le sens radial butent ou peuvent buter, et dans laquelle les plaques de maintien (12) sont agencées à une telle distance (a) par rapport aux dites surfaces de butée (22) que les tôles de guidage d'air (7) peuvent se déplacer radialement entre lesdites surfaces de butée (22) et les plaques de maintien (12) d'une dimension de jeu (d) déterminée, et, en particulier, dans laquelle la dimension de jeu (d) est d'au moins 3 mm, en particulier d'au moins 5 mm.

35. Procédé de liaison des tôles de guidage d'air (7) successives dans le sens longitudinal (S) de la chambre de combustion dans un corps de base (6) d'une chambre de combustion (4) pour un générateur de gaz chauds (2), comprenant les étapes suivantes :
a) la fourniture des tôles de guidage d'air (7) comportant des languettes de liaison (16a, 16b ; 21a, 21b), lesquelles, au niveau des extrémités, dépassent la surface déterminée de la tôle de guidage d'air (7) respective destinée à former une limitation de la chambre de combustion ;
b) l'agencement des tôles de guidage d'air (7) dans le corps de base (6) de la chambre de combustion (4) pour un générateur de gaz chauds (2) de telle sorte que les tôles de guidage d'air (7) forment une limitation radiale déterminée de l'espace de combustion (8) de la chambre de combustion (4), dans lequel les languettes de liaison (16a, 16b ; 21a, 21b) d'extrémité sont opposées et/ou contiguës par rapport aux tôles de guidage d'air (7) successives dans le sens longitudinal (S) de la chambre de combustion ;
c) l'agencement d'une plaque de maintien (17) comportant une ouverture traversante sur les languettes de liaison (16a, 16b ; 21a, 21b) respectives opposées et/ou contiguës de telle sorte que les languettes de liaison (16a, 16b ; 21a, 21b) traversent l'ouverture traversante de la plaque de maintien (17) et font saillie sur la plaque de maintien (17) dans l'espace de combustion (8), dans lequel la plaque de maintien (17) crée une liaison par complémentarité de forme dans le sens longitudinal (S) de la chambre de combustion entre les languettes de liaison (16a, 16b ; 21a, 21b) ; et
d) la fixation de la plaque de maintien (17) respective au moyen d'un verrou de liaison (18), lequel traverse l'au moins une des languettes de liaison (16a, 16b ; 21a, 21b) sur la face de la plaque de maintien (17) adjacente à l'espace de combustion (8).

36. Procédé selon l'une quelconque des revendications 27 à 35, dans lequel au moins une partie des verrous de fixation (10) et/ou des verrous de liaison (16a, 16b ; 21a, 21b) sont fixés par complémentarité de forme avec un apport de matière (20) appliqué par soudage exclusivement sur la surface du verrou après le montage de ce dernier, en particulier au moyen d'un ou plusieurs points de soudure (20), pour empêcher le retrait de la position prévue.
